# EUROPÄISCHE PATENTSCHRIFT

(11) **EP 0 142 651 B1**
(45) Veröffentlichungstag und Bekanntmachung des Hinweises auf die Patenterteilung: **26.10.1988**
(21) Anmeldenummer: 84110688.3
(22) Anmeldetag: 07.09.1984
(51) Int. Cl.: A46B 11/02

(54) **Füllzahnbürste oder Füllrasierpinsel**
Tooth or shaving brush with a reservoir
Brosse à dents ou blaireau muni d'un réservoir

(30) Priorität: 22.11.1983 DE 8333430 U
(43) Veröffentlichungstag der Anmeldung: 29.05.1985
(73) Patentinhaber: Rittich, Boje, Dr., D-2000 Hamburg 13 (DE)
(72) Erfinder: Rittich, Boje, Dr., D-2000 Hamburg 13 (DE); Tomenzoli, Marco, D-2000 Hamburg 20 (DE)
(74) Vertreter: von Raffay, Vincenz, Dipl.-Ing.

(56) Entgegenhaltungen:
- CH-A- 464 850
- DE-C- 270 395
- DE-U- 7 904 943
- FR-A- 542 778
- FR-A- 762 669
- US-A- 1 436 624
- US-A- 1 581 277
- US-A- 1 711 183
- US-A- 1 756 811
- US-A- 4 071 300

## Beschreibung

Die Erfindung betrifft eine Füllzahnbürste oder einen Füllrasierpinsel mit einem die Zahnpaste oder die Rasierseife aufnehmenden, rohrförmigen Griff, auf dessen einem Ende ein mit Borsten versehener, abnehmbarer Borstenträger drehbar aufgesetzt ist, der einen von den Borsten ausgehenden und in den Hohlraum des Griffes bis zum Ende führenden Verbindungskanal besitzt, auf dem ein Dosierkolben durch Drehung des Griffes relativ zu dem Borstenträger axial verschiebbar ist.

Aus der US-A-4 071 300 ist eine Füllzahnbürste der vorstehend genannten Art bekannt.

Der Dosierkolben ist bei einer Ausführungsform dieser bekannten Füllzahnbürste über ein Gewinde mit dem Verbindungskanal verbunden und durch Reibung, d.h. durch Kraftschluss, mit dem Griff mitdrehbar, aber gegen diesen, bedingt durch die Gewindeverbindung, axial verschiebbar. Wenn bei einer derartigen Füllzahnbürste der Borstenträger bei der ersten Inbetriebnahme mit dem Griff verbunden wird, steht der Dosierkolben an dem Ende des Griffes, der mit dem Borstenträger verbunden wird. Es ist also erforderlich, dass der Verbindungskanal mit seinem Gewinde über die gesamte Gewindelänge durch den Dosierkolben hindurchgeschraubt wird, damit die Betriebsstellung erreicht wird. Dieses ist aufwendig und führt in der Praxis zu Fehlbedienungen.

Der Erfindung liegt nun die Aufgabe zugrunde, eine Füllzahnbürste bzw. einen Füllrasierpinsel der eingangs genannten Art zu schaffen, die einfacher bedienbar sind, insbesondere schnell betriebsbereit sind, und bei denen Fehlbedienungen vermieden werden. Weiterhin soll eine Wiederbefüllung einfach möglich sein.

Diese Aufgabe wird dadurch gelöst, dass der Dosierkolben gegen Drehung relativ zum Verbindungskanal gesichert und durch ein Gewinde mit dem Griff verbunden ist, dass dem Borstenträger abgelegene Ende des Griffes durch einen abnehmbaren Deckel verschlossen ist, und dass der Griff derart symmetrisch ausgebildet ist, dass der Deckel auf beiden Enden aufsetzbar ist.

Nach der Erfindung ist zwischen Verbindungskanal und Dosierkolben eine formschlüssige Verbindung vorgesehen, die eine axiale Verschiebung des Dosierkolbens relativ zu dem Verbindungskanal erlaubt, aber eine Drehung zwischen diesen beiden Teilen verhindert. Die Gewindeverbindung ist zwischen der Innenwand des als Vorratsraum dienenden Griffes und der äusseren Mantelfläche des Dosierkolbens vorgesehen. Bei der ersten Inbetriebnahme, bei der der Dosierkolben an dem Ende steht, an dem die Verbindung mit dem Borstenträger erfolgt, kann der Verbindungskanal einfach in die entsprechende Öffnung des Dosierkolbens hineingestreckt und in seine Endstellung durch den Kolben hindurchgeschoben werden. Gegebenenfalls ist diese Öffnung durch eine zerstörbare Folie verschlossen. Borstenträger und Griff werden durch eine entsprechende Schnappverbindung fest miteinander verbunden. Diese Schnappverbindung erlaubt eine relative Drehbewegung zwischen Borstenträger und Griff, wenn der Griff dann gedreht wird, wird der Kolben in Richtung auf das andere Ende bewegt und drückt die Zahnpasta oder die Rasierseife in den Borstenbereich.

Durch die Erfindung ist auch eine Wiederbefüllung möglich. Dadurch, dass der Griff entsprechend symmetrisch ausgebildet ist, so dass der Deckel auf beiden Enden aufsetzbar ist, wird der Griff nach Entleerung, d.h. wenn der Dosierkolben die andere Endstellung erreicht hat, einfach umgedreht. Der Dosierkolben steht dann wieder an dem Ende, das mit dem Borstenträger verbunden werden soll. Das andere Ende ist offen und kann zur Füllung benutzt werden. Nach erfolgter Füllung wird der Deckel aufgesetzt. Auch in diesem Fall ist es nicht erforderlich, den Verbindungskanal durch den Dosierkolben hindurchzuschrauben, da die axiale Bewegung ungehindert durchgeführt werden kann.

In vorteilhafter Weise ist es möglich, die Füllzahnbürste so auszubilden, dass die Achse des Borstenträgers zur Achse des Griffes versetzt ist. Hierdurch ist sichergestellt, dass das Moment, das durch die an den Borsten beim Bürsten angreifende Kraft erzeugt wird, dem durch die Versetzung der Achsen bedingten Moment entgegenwirkt, so dass eine Drehung der Bürste bzw. des Borstenträgers um die Achse des Griffes verhindert wird.

Weiterhin ist es in vorteilhafter Weise möglich, den Rasierpinsel derart auszubilden, dass auf das Ende des Verbindungskanals ein die Rasierseife verteilender Verschluss (Oberflächenvergrössserer) aufsetzbar ist. Hierdurch wird für eine gute Verteilung im Sinne einer Oberflächenvergrösserung der Rasierseife gesorgt, d.h. die Rasierseife gelangt möglichst von Anfang an in den Bereich aller Borsten.

Das Gewinde an der Innenwand des Griffes kann entweder bereits im voraus, beispielsweise durch Spritzgiessen bei Herstellung aus Kunststoff ausgebildet sein, oder es kann sich um ein selbstschneidendes Gewinde handeln, das bei der ersten Bewegung des Kolbens durch das Gewinde dieses Kolbens hergestellt wird. Dann muss entsprechend weicher Kunststoff in Abschnitten oder Längsstreifen im Bereich der Innenwand des Griffes vorgesehen sein, der eine sichere Ausbildung des Gewindes ermöglicht.

Das Gewinde des Griffes kann spanlos durch Schneiden durch das Gewinde des Dosierkolbens gebildet werden. Es ist aber auch möglich, das Gewinde des Griffes nur auf einigen, in Längsrichtung verlaufenden Abschnitten auszubilden. In diesem Fall kann das Gewinde von vornherein durch Spritzgiessen hergestellt werden, das Werkzeug kann aber so ausgebildet werden, dass es durch Drehung aus dem Bereich der Abschnitte, die das Gewinde aufweisen, herausbewegt und dann aus dem Hohlraum des Griffes herausgezogen werden kann.

Im folgenden wird die Erfindung unter Hinweis auf die Zeichnung anhand verschiedener Ausführungsbeispiele näher erläutert.

Es zeigt:
Fig. 1 eine Seitenansicht einer Ausführungsform einer Füllzahnbürste mit abnehmbarem Dekkel an einem Ende;
Fig. 2 einen Schnitt durch eine Ausführungsform eines Borstenträgers mit Verbindungskanal;
Fig. 3 eine Draufsicht und einen Schnitt auf einen Dosierkolben zur Verbindung mit der Ausführungsform nach Fig. 2;
Fig. 4 einen Schnitt durch einen an beiden Enden offenen Griff zur Verbindung mit der Ausführungsform nach Fig. 2 und 3;
Fig. 5 eine Draufsicht und einen Schnitt durch einen Deckel für die Ausführungsform nach Fig. 4;
Fig. 6 einen Schnitt gemäss der Linie E-E der Fig. 4;
Fig. 7 einen Schnitt durch einen Griff mit einem durch Selbstschneiden herzustellenden Gewinde;
Fig. 8 einen der Fig. 7 entsprechenden Schnitt, jedoch mit einem durchgehenden, von Anfang an vorhandenen Gewinde;
Fig. 9 einen den Fig. 7 und 8 entsprechenden Schnitt, jedoch mit einem Gewinde, das nur auf einigen in Längsrichtung verlaufenden Abschnitten vorhanden ist;
Fig. 10 einen Schnitt gemäss der Linie D-D der Fig. 7;
Fig. 11 einen Schnitt gemäss der Linie A-A der Fig. 7;
Fig. 12 einen Schnitt gemäss der Linie B-B der Fig. 8;
Fig. 13 einen Schnitt gemäss der Linie C-C der Fig. 9 und
Fig. 14 einen Schnitt durch einen Borstenträger mit Verbindungskanal und Ansatz zur Verteilung der Rasierseife für einen Füllrasierpinsel nach der Erfindung.

Die in der Zeichnung dargestellte Füllzahnbürste besteht bei beiden Ausführungsformen aus einem Borstenträger 1 mit Borsten 2, in deren Bereich ein Schlauch 3 zum Transport der Zahnpaste führt. Der Schlauch 3 geht in einen festen Verbindungskanal 6 über, der einen nicht runden Querschnitt hat.

Auf den Borstenträger 1, der mit einer Griffriffelung 10 versehen sein kann, wird ein Griff 4 aufgesetzt, der als Vorratsbehälter für die Zahnpasta dient. Die Verbindung zwischen Griff 4 und Borstenträger 1 erfolgt so, dass eine Trennung in axialer Richtung nur durch entsprechenden Kraftaufwand möglich ist. Der Griff ist aber leicht relativ zu dem Borstenträger drehbar. In dem Griff ist ein Dosierkolben 5 vorgesehen, der ein Aussengewinde aufweist, das mit einem Innengewinde 7 an der Innenwand des Griffes im Eingriff steht. Eine mittlere Öffnung in dem Dosierkolben 5 ist in ihrem Querschnitt dem Querschnitt des Verbindungskanals 6 angepasst, so dass der Dosierkolben 5 axial auf dem Verbindungskanal 6 verschiebbar aber zu diesem nicht relativ drehbar ist. Es liegt eine formschlüssige Verbindung zwischen Dosierkolben 5 und Verbindungskanal 6 vor. Die eine Drehung erlaubende Schnappverbindung zwischen Borstenträger 1 und Griff 4 ist mit 8 bezeichnet.

Wenn die Füllzahnbürste in Betrieb genommen werden soll und ein mit Zahnpasta gefüllter Griff vorliegt, steht der Kolben 5 an dem einen Ende (links in Fig. 1). Das in seinem Querschnitt dem Querschnitt des Verbindungskanals 6 angepasste Loch ist durch eine zerstörbare Folie verschlossen. Der Verbindungskanal wird in das Loch gesteckt, wobei die Folie zerstört wird. Die Schnappverbindung wird hergestellt. Der Verbindungskanal liegt mit seinem offenen Ende dann in der Nähe des anderen Endes des Griffes 4. Wenn der Griff 4 dann relativ zu dem Borstenträger 1 gedreht wird, drückt der Dosierkolben 5 Zahnpasta in den Verbindungskanal bis in den Bereich der Borsten 2.

Die Ausführungsform nach Fig. 1 zeigt, dass das Innengewinde 7 an beiden Enden durchgeht. Beide Enden sind praktisch gleich ausgebildet. Wenn der Griff bei dieser Ausführungsform nach Fig. 1 vollständig geleert ist, kann der Deckel 9 abgeschraubt werden. Der Griff kann dann um 180° gedreht und wieder an dem Borstenträger 1 oder an einem neuen Borstenträger befestigt werden. Der Dosierkolben 5 steht dann wieder an dem mit dem Borstenträger 1 verbundenen Ende. Das andere Ende ist offen und kann befüllt werden. Nach Füllung wird dieses Ende durch Aufschrauben des Deckels 9 verschlossen.

Die Füllzahnbürste nach der Erfindung erlaubt eine automatische Versorgung der Borsten mit Zahnpasta, solange sich Zahnpasta im Griff befindet. Der Griff, der praktisch eine Patrone darstellt, ist ein wieder befüllbares Teil. Die Verbindung und Ausbildung des Dosierkolbens im Verhältnis zum Verbindungskanal und dem Griff sind so gewählt, dass eine einfache Inbetriebnahme und eine einfache Bedienung möglich sind.

Grundsätzlich sind in der Beschreibung gleiche Teile mit gleichen Bezugszeichen bezeichnet. Die Ausführungsform nach den Fig. 2 bis 6 unterscheidet sich nur geringfügig von derjenigen nach Fig. 1. An dem Griff 4 sind an beiden Enden ringförmige Vorsprünge 11 vorgesehen, die der Schnappverbindung mit ringförmigen Nuten 12 im Borstenträger 1 dienen. Ein Deckel 9 (Fig. 5) ist mit einem Gewinde 16 zum Einschrauben in den Griff versehen, und zwar auf der Seite, auf der der Borstenträger nicht sitzt.

Dadurch, dass dieAchse 2b, um die die an der Angriffsfläche 2a angreifende Kraft ein Moment erzeugt (Fig. 2), zu der Drehachse 4b des Griffes 4 versetzt ist, wird eine Drehung des Borstenträgers 1 um die Drehachse 4b während der Benutzung der Füllzahnbürste verhindert. Eine solche Drehung würde nicht nur den Gebrauch beim Bürsten beeinträchtigen oder unmöglich machen, sondern auch ein unerwünschtes Verschieben des Dosierkolbens 5 hervorrufen.

Die Ausführungsform nach den Fig. 7 bis 13 betreffen verschiedene Gewindeausbildungen.

Bei der Ausführungsform nach den Fig. 7 und 11 sind lediglich an einigen in Längsrichtung verlaufenden Abschnitten Vorsprünge 13 aus Weichkunststoff vorgesehen, in die das Gewinde durch den Dosierkolben 5 bei der ersten Benutzung hineingeschnitten wird, und zwar spanlos. Wenn eine solche Selbstgewindeschneidung erwünscht ist, sind auch andere Ausbildungen denkbar, solange sichergestellt ist, dass keine Späne entstehen, die in die Zahnpaste bzw. die Rasierseife gelangen, und solange wirklich mit Sicherheit das Gewinde ausgebildet wird. Wie der Fig. 10 zu entnehmen ist, ist am oberen Ende kein durchgehender ringförmiger Vorsprung 11 vorgesehen, sondern dieser ringförmige Vorsprung 11 ist stark unterbrochen, um sicherzustellen, dass beim Füllen in diesem Bereich Luft entweichen kann.

Die Ausbildung nach den Fig. 8 und 12 entspricht derjenigen nach Fig. 1. Das an der Innenwand vorgesehene und mit 14 bezeichnete Innengewinde geht durch und wird durch Spritzgiessen bei Herstellung des Griffes 4 von Anfang an mit hergestellt.

Da dieses Herstellen des Gewindes durch Spritzgiessen schwierig sein kann, ist bei der Ausführungsform nach Fig. 9 und 13 eine andere Möglichkeit gewählt worden. Hier ist das Innengewinde 15 nur auf einigen in Längsrichtung verlaufenden Abschnitten vorgesehen, so dass nach Herstellung des Griffes 4 in einer entsprechenden Form der Kern gedreht und aus der Form herausgezogen werden kann.

In Fig. 14 ist ein Borstenträger mit Verbindungskanal 6a für einen Füllrasierpinsel dargestellt. Die Austrittsöffnung für die Rasierseife liegt hierbei in der Drehachse, da eine relative Drehung zwischen Borstenträger 21 und dem Griff nicht zu befürchten ist. Auf den Vorsprung 20 ist ein Verschluss 23, 24 aufsetzbar, der eine geschlitzte Öffnung aufweist, die für eine Verteilung (Oberflächenvergrösserung) der Rasierseife sorgt, so dass diese möglichst zu allen Borsten 22 gelangt. Die zeichnerische Darstellung ist auseinandergezogen. Tatsächlich ist das getrennt dargestellte Teil 24 einstückig mit dem Ansatz 23 ausgebildet und dieser Ansatz 23 sitzt auf dem Vorsprung 20. Dieser durch die Teile 23 und 24 gebildete Ansatz kann auch als «Flötenverschluss» bezeichnet werden, da die Leitung für die Rasierseife in einem zwischen den Teilen 23 und 24 vorgesehenen Schlitz endet und das obere Ende entsprechend schräge wie bei einer Flöte abgeschnitten ist.

Das Ende des Füllkanals, das in Fig. 2 und 14 mit 17 bezeichnet ist, weist einen geringeren Durchmesser auf, so dass der Dosierkolben 5 nicht mehr gegen Drehung gesichert ist. Wenn der Dosierkolben 5 seine Endstellung erreicht hat, wird hierdurch eine Zerstörung verhindert.

## Patentansprüche

1. Füllzahnbürste oder Füllrasierpinsel mit einem die Zahnpaste oder die Rasierseife aufnehmenden, rohrförmigen Griff (4), auf dessen Ende ein mit Borsten (2) versehener, abnehmbarer Borstenträger (1) drehbar aufgesetzt ist, der einen von den Borsten ausgehenden und in den Hohlraum des Griffes bis zum Ende führenden Verbindungskanal (6, 6a) besitzt, auf dem ein Dosierkolben (5) durch Drehung des Griffes relativ zu dem Borstenträger axial verschiebbar ist, dadurch gekennzeichnet,

dass der Dosierkolben (5) gegen Drehung relativ zum Verbindungskanal (6, 6a) gesichert und durch ein Gewinde (7) mit dem Griff (4) verbunden ist,

dass das dem Borstenträger (1) abgelegene Ende des Griffes (4) durch einen abnehmbaren Deckel (9) verschlossen ist, und dass der Griff (4) derart symmetrisch ausgebildet ist, dass der Dekkel (9) auf beiden Enden aufsetzbar ist.

2. Füllzahnbürste oder Füllrasierpinsel nach Anspruch 1, dadurch gekennzeichnet, dass das Gewinde (13) des Griffes (4) spanlos durch Schneiden durch das Gewinde des Dosierkolbens (5) gebildet ist.

3. Füllzahnbürste oder Füllrasierpinsel nach Anspruch 1, dadurch gekennzeichnet, dass das Gewinde des Griffes (4) nur auf einigen in Längsrichtung verlaufenden Abschnitten (15) ausgebildet ist.

4. Füllzahnbürste nach Anspruch 1, dadurch gekennzeichnet, dass die Achse (2b) des Borstenträgers (1) zur Achse (4b) des Griffes (4) versetzt ist.

5. Füllzahnbürste oder Füllrasierpinsel nach Anspruch 1, dadurch gekennzeichnet, dass die Sicherung des Dosierkolbens (5) gegen Drehung relatif zu dem Verbindungskanal (6) am Ende des Verbindungskanals unterbrochen ist.

6. Füllrasierpinsel nach Anspruch 1, dadurch gekennzeichnet, dass auf das Ende des Verbindungskanals (6a) ein die Rasierseife verteilender Verschluss (Obenflächenvergrösserer 23, 24) aufsetzbar ist.

## Claims

1. Filled toothbrush or filled shaving brush with a tubular handle (4) receiving the toothpaste or shaving soap and on whose one end is rotatably fitted a removable bristle holder (1) provided with the bristles (2) and which has a connecting channel (6, 6a) emanating from the bristles and leading into the handle cavity up to the end and on which is axially displaceable by rotating the handle relative to the bristle holder a dosing piston (5), characterized in that the dosing piston (5) is prevented from rotating relative to the connecting channel (6, 6a) and is connected by a thread (7) to handle (4) and that the end of the handle (4) remote from the bristle holder (1) is sealed by a removable cap (9) and that the handle (4) is constructed symmetrically in such a way that the cap (9) can be fitted to both ends.

2. Filled toothbrush or filled shaving brush according to claim 1, characterized in that the thread (13) of handle (4) is formed in chipless manner by cutting through the thread of the dosing piston (5).

3. Filled toothbrush or filled shaving brush according to claim 1, characterized in that the thread of handle (4) is only formed on certain longitudinally directed portions (15).

4. Filled toothbrush according to claim 1, characterized in that the axis (2b) of bristle holder (1) is displaced with respect to the axis (4b) of handle (4).

5. Filled toothbrush or filled shaving brush according to claim 1, characterized in that the means for preventing the dosing piston (5) from rotating relative to the connecting channel (6) is interrupted at the end of the latter.

6. Filled shaving brush according to claim 1, characterized in that to the end of the connecting channel (6a) can be fitted a shaving soap-distributing closure (surface enlarger 23, 24).

## Revendications

1. Brosse à dents garnie, ou blaireau pour la barbe garni, comportant une poignée (4) de forme tubulaire, qui reçoit la pâte dentifrice ou le savon à barbe et sur l'une des extrémités de laquelle est enfiché avec possibilité de rotation, un porte-soies (1) amovible, muni de soies (2) et possédant un canal de liaison (6, 6a) qui part des soies, qui passe dans l'espace creux de la poignée jusqu'à l'extrémité et sur lequel on peut faire coulisser axialement un piston de dosage (5) en faisant tourner la poignée par rapport au porte-soies, caractérisée

en ce que le piston de dosage (5) est empêché de tourner par rapport au canal de liaison (6, 6a) et est relié à la poignée (4) par un filetage (7); en ce que l'extrémité de la poignée (4) opposée au porte-soies (1) est obturée par un couvercle amovible (9); et en ce que la poignée a une forme symétrique telle que le couvercle (9) peut se mettre aux deux extrémités.

2. Brosse à dents garnie, ou blaireau pour la barbe garni, selon la revendication 1, caractérisée en ce que le filetage (13) de la poignée (4) se forme, sans copeaux, par découpe par le filetage du piston de dosage (5).

3. Brosse à dents garnie, ou blaireau pour la barbe garni, selon la revendication 1, caractérisée en ce que le filetage de la poignée (4) n'est formé que sur quelques tronçons (15) alignés en direction longitudinale.

4. Brosse à dents garnie selon la revendication 1, caractérisée en ce que l'axe (2b) du porte-soies (1) est décalé par rapport à l'axe (4b) de la poignée (4).

5. Brosse à dents garnie, ou blaireau pour la barbe garni, selon la revendication 1, caractérisée en ce que le dispositif empêchant le piston de dosage (5) de tourner par rapport au canal de liaison (6) est interrompu à l'extrémité du canal de liaison.

6. Blaireau pour la barbe garni selon la revendication 1, caractérisé en ce qu'à l'extrémité du canal de liaison (6a) on peut placer un obturateur qui répartit le savon à barbe (dispositif d'étalement en surface 23, 24).
